# EUROPÄISCHE PATENTSCHRIFT

(11) **EP 0 919 977 B1**
(45) Veröffentlichungstag und Bekanntmachung des Hinweises auf die Patenterteilung: **23.02.2005**
(21) Anmeldenummer: 98440240.4
(22) Anmeldetag: 30.10.1998
(51) Int. Cl.: G08G 1/123, G07B 15/00

(54) **Wartezeitvorhersagesystem**
Waiting time prediction system
Système de prévision de temps d'attente

(30) Priorität: 27.11.1997 DE 19752458
(43) Veröffentlichungstag der Anmeldung: 02.06.1999
(73) Patentinhaber: ALCATEL, 75008 Paris (FR)
(72) Erfinder: Oster, Martin, 2202 Königsbrunn (AT); Weisbier, Peter, 1030 Wien (AT); Schiehser, Günter, 1190 Wien (AT); Grande, Wolfgang, 3413 Hintersdorf (AT); Dziedzioch, Werner, 1030 Wien (AT); Eigner, Kurt, 1060 Wien (AT); Junge, Günter, 74343 Sachsenheim (DE)
(74) Vertreter: Brose, Gerhard, Dipl.-Ing.

(56) Entgegenhaltungen:
- WO-A-96/24915
- DE-A- 19 633 525
- DE-C- 4 326 237
- FR-A- 2 694 115
- GB-A- 2 178 210
- US-A- 4 799 162
- US-A- 5 400 020

## Beschreibung

Die Erfindung betrifft ein Wartezeitvorhersagesystem gemäß dem Oberbegriff des Anspruchs 1. Zur Visualisierung der Wartezeit an einer Haltestelle bis zum Eintreffen des nächsten Fahrzeuges, insbesondere eines Busses oder einer Straßenbahn des öffentlichen Personennahverkehrs, wird üblicherweise der momentane Abstand des Fahrzeuges von der Haltestelle zugrunde gelegt. Dabei können auch die tatsächlichen Fahrzeiten unmittelbar vorher von dieser Position zur Haltestelle gefahrener Fahrzeuge berücksichtigt werden. Dem Fahrgast wird dadurch auch bei Verkehrsstockungen eine realistische Wartezeit bis zum Eintreffen des Fahrzeuges signalisiert. Bekannt sind bisher nur Wartzeitvorhersagesysteme, die in ein RBL-System (Rechnergestütztes Betriebs-Leitsystem) integriert sind. Derartige RBL-Systeme sind überaus komplexe und teure vielkomponentige Systeme.

In der UK 2 178 210 A ist ein Wartezeitvorhersagesystem offenbart, bei dem die Position eines Fahrzeugs periodisch ermittelt wird durch eine Messanordnung, die vom Fahrzeug ausgesandte Signale detektiert und zu einer zweiten Einrichtung mit einem Computer mittels Funkverbindung übertragen wird. Von dieser zweiten Einrichtung können auch Signale an das Fahrzeug gesendet werden. Von der zweiten Einrichtung erfolgt eine Übertragung der Daten in eine Station, der die Daten bezüglich der Fahrzeugbewegung und Fahrzeugstandort verarbeitet und Mitteilungen für die Displays an den Haltestellen erzeugt, die von der Station an die Haltestellen gesendet werden. Die Ortung der Fahrzeuge erfolgt an definierten Punkten mittels entlang der Strecke installierter Ortungseinrichtungen.

Die Positionsbestimmung der Fahrzeuge kann mit dem bekannten System allerdings nur an den definierten Punkten erfolgen. Um eine möglichst genaue Ortsbestimmung verschiedener Fahrzeuge zu einem Zeitpunkt zu erreichen, muss daher ein sehr dichtes Netz mit Ortungseinrichtungen vorgesehen sein, was einen großen Hardwareaufwand bedingt.

Der Erfindung liegt die Aufgabe zugrunde, ein Wartezeitvorhersagesystem der gattungsgemäßen Art anzugeben, das sich durch eine Minimierung des Hardware-/Software-Aufwandes auszeichnet.

Erfindungsgemäß wird diese Aufgabe mit den kennzeichnenden Merkmalen des Anspruchs 1 gelöst. Die Lösung basiert auf dem prinzipiellen Ansatz, daß an sich nur eine Positionsbestimmung der Fahrzeuge, eine Fahrzeitabschätzung von dieser Position bis zur Haltestelle mittels eines Rechners und Informationsübertragungsmittel vom Fahrzeug zum Rechner und vom Rechner zum Haltestellendisplay erforderlich sind. Dadurch ergibt sich eine Reduktion auf die nötigsten Baugruppen. Die vorgeschlagene Komplettlösung ist außerdem durch ein gutes Preis-/Leistungs-Verhältnis bei niedrigen Installationszeiten und Inbetriebnahmezeiten gekennzeichnet. Der Aufwand für Hardware-/und Software-Komponenten ist gegenüber der RBL-Variante erheblich verringert.

Neben der ersten Einrichtung zur Positionsdatenermittlung des Fahrzeugs ist zur Wartezeitvorhersage eine zweite Einrichtung zur Berechnung der zu erwartenden , verbleibenden Fahrzeit bis zum Eintreffen des Fahrzeuges an der Haltestelle erforderlich. Diese zweite Einrichtung, die lediglich als Differenzbilder ausgebildet zu sein braucht, kann im Fahrzeug angeordnet sein. Allerdings muß diese zweite Einrichtung Übertragungsmittel aufweisen, durch die die ermittelte Restfahrzeit an die nächste(n) Haltestelle(n) übertragen werden.

Weit verbreitet zur Positionsbestimmung sind im Fahrzeug angeordnete GPS-Empfänger (Global Positioning System). Vorteilhaft bei einer derartigen satellitengestützten Positionserfassung sind vor allem die Unabhängigkeit von weiteren Meßvorrichtungen und die Kontinuität der Meßwerterfassung. Lediglich bei Fahrtroutenabschnitten, bei denen das GPS-Signal abgeschirmt ist, insbesondere in Tunnels und Unterführungen, müssen Meßwertunterbrechungen inkauf genommen werden. In diesem Fall können jedoch andere Systeme, beispielsweise odometrische Meßverfahren, die die Radachsenumdrehungen erfassen, mit dem GPS kombiniert werden.

Zur Erhöhung der Genauigkeit der Positionserfassung kann ein DGPS (Differencial Global Positioning System) verwendet werden. Dazu ist ein Referenz-Empfänger in einer ortsfesten Zentrale angeordnet. Der Referenz-Empfänger kann aufgrund seines genau bekannten Standortes als Vergleichsnormal für alle im Einsatz befindlichen Fahrzeuge verwendet werden. Die im Fahrzeug gemessenen GPS-Daten werden mit den GPS-Daten des Referenz-Empfängers verglichen, woraus sich ein Korrekturwert ergibt, mit dem die Meßdaten des Fahrzeuges beaufschlagt werden.

Neben der Wartezeitvorhersage, die für den Fahrgast an der Haltestelle bestimmt ist, kann zusätzlich eine Berechnung der Fahrplankonfomität, die dem Fahrer signalisiert wird, vorgesehen sein. Eine Abweichung vom Fahrplan, Verspätung oder Verfrühung, ergibt sich aus dem direkten Vergleich der ermittelten Positionsdaten und der fahrplanmäßig vorgesehenen Positionsdaten zu diesem Zeitpunkt. Zur permanenten Anzeige der ermittelten Differenz kann z.B. eine analoge Visulalisierung mittels gliedweise bestromter LED-Ketten vorgesehen sein. Dabei werden entsprechend der Größe des generierten Differenzsignals mehr oder weniger LED-Kettenglieder angesteuert, d.h. bestromt.

Eine weitere Komfortverbesserung charakterisiert Anspruch 3. Externe Read-Only-Überwachungsstationen ermöglichen beispielsweise eine Femdiagnose bei Fehlfunktionen.

Nachfolgend wird die Erfindung anhand eines figürlich dargestellten Ausführungsbeispiels näher erläutert.

Dargestellt ist ein im wesentlchen dreikomponentiges Wartezeitvorhersagesystem, bestehend aus einem Bordcomputer 1 in einem Fahrzeug 2, einer Zentrale 3 und einem Haltestellendisplay 4 an einer Haltestelle 5. Der Bordcomputer 1 ist mit einem GPS- (Globel Positioning System-) Empfänger 6 ausgestattet. Um hochgenaue Positionsdaten zur Verfügung zu haben, ist in der Zentrale ein GPS-Referenz-Empfänger 7 vorgesehen. Per Funkübertragung 8 werden die GPS-Daten des Fahrzeugs 2 zur Zentrale 3 übertragen und dort mit den vom GPS-Referenz-Empfänger 7 ermittelten Daten abgeglichen und hernach als korrigierte Positionsdaten über die Funkverbindung 8 an das Fahrzeug 2 zurückübertragen. Die Zentrale 3 ist mit einem Rechner 9, beispielsweise einer Workstation, ausgestattet. Der Rechner 9 ermittelt aus den Positionsdaten des Fahrzeugs 2 und den bekannten Koordinaten der einzelnen Haltestellendisplays 4 die verbleibende Fahrzeit bis zum Eintreffen des Fahrzeugs 2 an den jeweiligen Haltestellen 5. Bevorzugt werden dabei auch Stausituationen und andere verkehrsspezifische Einflüsse berücksichtigt. Das kann dadurch geschehen, daß ein Trend der Fahrzeit auf der entsprechenden Strecke anhand von realen Fahrzeiten der zuletzt auf dieser Strecke gefahrenen Fahrzeuge ermittelt wird. Eine Funkstation 10 der Zentrale 3 übermittelt das Ergebnis an das Haltestellendisplay 4, welches Signalisierungsmittel 11 aufweist, die durch das Funksignal 12 ansteuerbar sind. Die Signalisierungsmittel 11 können dabei beispielsweise als digitale Anzeige der verbleibenden Fahrminuten, d.h. der Wartezeit in Minuten, ausgebildet sein.

Die Zentrale 3 ist bevorzugt mit einem RCS (Radio Communication Server) zur Organisation des Funkverkehrs der Zentrale 3 mit den Fahrzeugen 2 und den Haltestellendisplays 4 ausgestattet. Der RCS steuert Funktelegramme, insbesondere nach VDV (Verband Deutscher Verkehrsunternehmer)-Standard derart nach einem Timing-Regime, daß Kollisionen zwischen den Funksignalen sender- und empfängermäßig vermieden werden.

Dateneingaben, beispielsweise bezüglich des Fahrplanes können für die Zentrale 3, den Bordcomputer 1 und das Haltestallendisplay 4 über einen bedarfsweise anschließbaren Laptop 13 erfolgen.

Über einen Datenbus 14 sind alle Komponenten der Zentrale 3, inklusive eines Druckers 15 kommunikativ miteinander verbunden.

Zusätzlich kann via ISDN 16 oder Internet eine Verbindung zwischen einem "Router" 17 der Zentrale 3 und einem "Router" 18 einer entfernten Überwachungsstation 19 hergestellt werden. Diese Überwachungsstation 19, die auf Read-Only-Funktion beschränkt ist, ermöglicht beispielsweise Ferndiagnosen von Fehlfunktionen.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.

## Patentansprüche

1. Wartezeitvorhersagesystem zur Visualisierung von Wartezeiten bis zum Eintreffen mindestens eines Fahrzeuges (2), insbesondere des öffentlichen Personen-Nah-Verkehrs, an mindestens einer Haltestelle (5), mit
einer ersten Einrichtung zur Ermittlung von Positionsdaten des Fahrzeuges (2),
einer zweiten Einrichtung zur Berechnung der zu erwartenden, verbleibenden Fahrzeit bis zum Eintreffen des Fahrzeuges (2) an der Haltestelle (5) auf der Grundlage der ermittelten Positionsdaten des Fahrzeuges (2) und der bekannten Koordinaten der Haltestelle (5),
ersten Übertragungsmitteln zur Informationsübertragung von der ersten zur zweiten Einrichtung, und zweite Übertragungsmittel zur Informationsübertragung von der zweiten Einrichtung zu einem Haltestellendisplay (4), wobei das Haltestellendisplay (4) durch die zweiten Übertragungsmittel zur Visualisierung der Wartezeit ansteuerbar ist,
**dadurch gekennzeichnet, dass**
die zweite Einrichtung im Fahrzeug (2) angeordnet ist, und die erste Einrichtung ein DGPS (Differential Global Positioning System) ist, wobei ein GPS-Empfänger (6) im Fahrzeug (2) und ein GPS-Referenz-Empfänger (7) in einer ortsfesten Zentrale (3) angeordnet sind.

2. Wartezeitvorhersagesystem nach Anspruch 1, **dadurch gekennzeichnet, dass** Mittel zum Vergleich der ermittelten Positionsdaten mit fahrplanmäßigen Positionsdaten und Signalisierungsmittel zur Anzeige des Vergleichsergebnisses an einer durch den/die FahrerIn des Fahrzeuges (2) sichtbaren Fahrzeugkonsole vorgesehen sind.

3. Wartezeitvorhersagesystem nach einem der vorhergehenden Ansprüche, **dadurch gekennzeichnet, dass** eine externe Read-Only-Überwachungsstation (19) vorgesehen ist, welche via ISDN (16) oder via Internet mit einer Zentrale (3) verbindbar ist.

## Claims

1. A waiting time prediction system for visualizing waiting times until the arrival of at least one vehicle (2), particularly a vehicle of a local public transport system, at at least one station stop (5), comprising
a first device for determining position data of the vehicle (2),
a second device for calculating the expected remaining time until arrival of the vehicle (2) at the station stop (5) based on the determined position data of the vehicle (2) and the known coordinates of the station stop (5),
first transmission means for transmitting information from the first device to the second device, and second transmission means for transmitting information from the second device to a station stop display (4) which is controllable by the second transmission means to visualize the waiting time,
**characterized in**
**that** the second device is located in the vehicle (2), and that the first device is a DGPS (Differential Global Positioning System), with a GPS receiver located in the vehicle (2), and a GPS reference receiver (7) located at a fixed center (3).

2. A waiting time prediction system as claimed in claim 1, **characterized in that** means are provided for comparing the determined position data with scheduled position data, and that signaling means are provided for displaying the result of the comparison on a console which is within the field of vision of the driver of the vehicle (2).

3. A waiting time prediction system as claimed in either of the preceding claims, **characterized in that** an external read-only monitoring station (19) is provided which is connectable to a center (3) via ISDN (16) or via the Internet.

## Revendications

1. Système de prévision de temps d'attente pour la visualisation de temps d'attente jusqu'à l'arrivée d'au moins un véhicule (2), en particulier du service public de transport de personnes à courte distance, sur au moins un arrêt (5), comprenant :
un premier appareil pour les calculs des données de position du véhicule (2),
un second appareil pour les calculs du temps de trajet restant à attendre jusqu'à l'arrivée du véhicule (2) à l'arrêt (5) sur la base des données de position calculées du véhicule (2) et des coordonnées connues de l'arrêt (5),
des premiers moyens de transmission pour la transmission d'information du premier appareil au second appareil, et des seconds moyens de transmission pour la transmission d'information du second appareil à un affichage d'arrêt (4), l'affichage d'arrêt (4) pouvant être commandé par les seconds moyens de transmission pour la visualisation du temps d'attente,
**caractérisé en ce que**
le second appareil est disposé dans le véhicule (2), et le premier appareil est un DGPS (Differential Global Positioning System), un récepteur de GPS (6) et un récepteur de référence GPS (7) étant disposés respectivement dans le véhicule (2) et dans un central (3) fixe.

2. Système de prévision de temps d'attente selon la revendication 1, **caractérisé en ce que** des moyens pour la comparaison des données de position calculées avec des données de position conformes à l'itinéraire et des moyens de signalisation pour l'affichage de résultat de la comparaison sont prévus sur une console de véhicule visible par le conducteur/la conductrice du véhicule (2).

3. Système de prévision de temps d'attente selon l'une quelconque des revendications précédentes, **caractérisé en ce qu'**une station de contrôle Read-Only externe (19) est prévue, laquelle peut être reliée via ISDN (16) ou via Internet à un central (3).
